# EUROPÄISCHE PATENTSCHRIFT

(11) **EP 3 022 749 B1**
(45) Veröffentlichungstag und Bekanntmachung des Hinweises auf die Patenterteilung: **26.02.2020**
(21) Anmeldenummer: 14734774.4
(22) Anmeldetag: 24.06.2014
(51) Int. Cl.: H01H 3/30, H01H 9/00, H01H 3/40, H01H 3/44

(54) **LASTSTUFENSCHALTER**
ON-LOAD TAP CHANGER
CHANGEUR DE PRISES EN CHARGE

(30) Priorität: 16.07.2013 DE 102013107558
(43) Veröffentlichungstag der Anmeldung: 25.05.2016
(73) Patentinhaber: Maschinenfabrik Reinhausen GmbH, 93059 Regensburg (DE)
(72) Erfinder: ZWIRGLMAIER, Hubert, 93047 Regensburg (DE); ATMANSPACHER, Jörg, 94269 Rinchnach (DE); FREISBERG, Andreas, 93055 Regensburg (DE); FELIXBERGER, Gerhard, 93059 Regensburg (DE); JOBST, Johann, 93128 Regenstauf (DE)
(86) Internationale Anmeldenummer: PCT/EP2014/063262
(87) Internationale Veröffentlichungsnummer: WO 2015/007477

(56) Entgegenhaltungen:
- WO-A1-2012/135209
- DE-A1- 3 833 126
- DE-A1- 10 062 679
- DE-A1- 19 705 576
- DE-A1- 19 720 617
- DE-B3-102006 008 338
- DE-U- 7 408 122

## Beschreibung

Die Erfindung betrifft einen Laststufenschalter. Der erfindungsgemäße Laststufenschalter umfasst ein Schaltrohr, einen Kraftspeicher zur Einstellung einer Schaltstellung des Schaltrohrs, einen Detektor zur Erfassung einer Schaltstellung des Laststufenschalters und einem Laststufenschaltergetriebe. Das Laststufenschaltergetrlebe koppelt den Kraftspeicher mechanisch mit dem Schaltrohr.

Laststufenschalter (im Englischen "on-load tap-changers", abgekürzt OLTC) sind im Stand der Technik allseits bekannt und gebräuchlich. Sie dienen zur unterbrechungslosen Umschaltung zwischen verschiedenen Wicklungsanzapfungen von Stufentransformatoren. Laststufenschalter werden in Lastwähler und Lastumschalter mit Wähler unterteilt.

Beide Arten von Laststufenschaltern werden bei der Umschaltung von einem Motorantrieb (bevorzugt Elektromotor) betätigt. Durch den Motorantrieb wird eine Abtriebs- bzw. Eintriebswelle bewegt, die ein Antriebselement des Laststufenschaltersaufzieht. Dieses Antriebselement bewirkt beispielsweise die Bewegung eines Schaltrohres des Laststufenschalters und wird üblicherweise als Kraftspeicher (oder auch Energiespeicher) bezeichnet. Ist der Kraftspeicher vollständig aufgezogen, d. h. gespannt, wird er entklinkt, gibt seine Energie schlagartig frei und betätigt im Zeitraum von Millisekunden (ms) ein Schaltrohr, das dann einen spezifischen Schalablauf während der Lastumschaltung vollführt. Dabei werden dann verschiedene Schaltkontakte und Widerstandskontakte in bestimmter zeitlicher Reihenfolge betätigt. Die Schaltkontakte dienen dabei zur direkten Verbindung der jeweiligen Wicklungsanzapfung mit der Lastableitung, die Widerstandskontakte zur kurzzeitigen Beschaltung, d. h. Überbrückung mittels eines oder mehrerer Überschaltwiderstände. Vorteilhafterweise werden Vakuumschaltröhren als Schaltelemente zur Lastumschaltung eingesetzt. Dies beruht darauf, dass die Verwendung von Vakuumschaltröhren zur Lastumschaltung eine Lichtbogenbildung im Öl und damit die Ölverschmutzung des Lastumschalteröls verhindert, wie beispielsweise in den deutschen Patentschriften DE 195 10 809 C1 und DE 40 11 019 C1 sowie den deutschen Offenlegungsschriften DE 42 31 353 A1 und DE 10 2007 004 530 A1 beschrieben.

Die internationale Patentanmeldung WO 98/38661 A1 offenbart einen Motorantrieb für Stufenschälter, Umsteller oder Tauchkernspulen. Der Motorantrieb dient insbesondere zur Einstellung des Stufenschalters auf die jeweils gewünschte Schaltstellung. Im Motorantrieb sind alle zum Antrieb des Stufenschalters erforderlichen mechanischen und elektrischen Baugruppen vereinigt.

In der internationalen Patentanmeldung WO 2004/088693 A1 ist darauf aufbauend ein Stufenschalter vom Typ des Reaktorschalters beschrieben. Dieser umfasst ebenfalls einen Motorantrieb mit nachgelagerten Getriebe, insbesondere einem Maltesergetriebe oder Hebelumlenkgetriebe.

Das chinesische Gebrauchsmuster CN 201242930Y offenbart einen Laststufenschalterkopf für einen Laststufenschalter zur unterbrechungslosen Umschaltung zwischen verschiedenen Laststufenstellungen. Der Laststufenschalterkopf umfasst ein Laststufenschaltergetriebe und eine mechanischen Laststufenstellungsanzeige. Zu diesem Zweck koppelt eine Anzeigewelle der Laststufenstellungsanzeige direkt an eine Getriebewelle des Laststufenschaltergetriebes. Der Laststufenschalterkopf ist mit einer Abdeckung mit Sichtfenster, durch das die Laststufenstellungsanzeige ablesbar ist. Insbesondere sind Endstellungsmechanismen vorgesehen, damit der Laststufenschalter nicht über eine Anfangs- oder Endstellung beschaltet werden kann.

Die chinesische Gebrauchsmusterschrift CN 201167023Y offenbart ein Laststufenschaltergetriebe mit einem Anzeigemechanismus zur Schaltstellungsanzeige eines Laststufenschalters. Das. Laststufenschaltergetriebe weist eine Getriebewelle auf, an die ein das Schaltrohr des Laststufenschalters treibender Motor ankoppelbar ist. Über ein Schneckengetriebe treibt die Getriebewelle eine Eintriebswelle des Laststufenschaltergetriebes. An der Unterseite eines motorabgewandten Endes der Eintriebswelle ist ein Koppelelement ausgebildet, über das die Eintriebswelle mit dem Schaltrohr des Laststufenschalters gekoppelt ist. Zur Anzeige der Schaltposition ragt ein Ende der Anzeigewelle aus dem Gehäuse des Laststufenschalters heraus und ist mit einem Zeiger versehen, der gegen eine Anzeigescheibe mit Schaltstellungsmarken drehbar ist. Zur besseren Ablesbarkeit kann der Zeiger optisch vergrößert werden.

Ein Nachteil des Laststufenschaltergetriebes mit einem Anzeigemechanismus der chinesischen Gebrauchsmusterschrift CN 201167023Y ist, dass der Anzeigemechanismus die Bewegung der Eintriebswelle zum Aufziehen eines Kraftspeichers aufnimmt. Der Abgriff an der Eintriebswelle ist fehleranfällig, da ein eventuell auftretender Schlupf zwischen Eintriebswelle und Kraftspeicher nicht erfasst wird, so dass die Anzeige der Schaltposition ungenau ist.

Aus der DE 197 20 617 A1 ist eine Stellungmeldeanordnung für einen Motorantrieb bekannt. Dieser Motorantrieb und damit auch die Stellungsmeldeanordnung sind außen am Hochspannungstransformator angeordnet und über ein Gestänge beispielsweise mit einem Stufenschalter, Umsteller oder Tauchkernspule verbunden. Die Stellungmeldeanordnung dient der Stellungsfernanzeige oder der Stellungsinformation.

Aus der DE 2006 008 338 B3 ist ein Laststufenschalter mit einem Kraftspeicher bekannt. Der Kraftspeicher weist eine Tragplatte auf, auf der ein Zahnrad und ein Antriebselement angeordnet sind. Durch Betätigung des Zahnrades wird die Antriebskurbel über die zwei Anschläge des Antriebselements betätigt. An der Antriebskurbel sind unter anderem eine Zugstange und mehrere Druckfedern befestigt. Beim Drehen des Antriebselements werden die Druckfedern gespannt und der Kraftspeicher aufgezogen. Nach dem Auslösen des Kraftspeichers wird die Drehbewegung des Antriebselements an die Schaltwelle und damit an das Malteserrad übertragen. Über eine weitere Rolle wird die Drehbewegung des Antriebselements an ein Malteserrad übertragen, das mit einer Stellungsanzeige verbunden ist.

DE 100 62 679 A1 offenbart einen Laststufenschalter umfassend ein Schaltrohr, ein Laststufenschaltergetriebe, einen Kraftspeicher zur Einstellung einer Schaltstellung des Schaltrohrs, einen Detektor zur Erfassung der Schaltstellung des Laststufenschalters, wobei der Detektor über das Laststufenschaltergetriebe mit dem Kraftspeicher mechanisch gekoppelt ist und mittels des Detektors ein elektronisches Signal zur Erfassung der Schaltstellung des Laststufenschalters ausgebbar ist.

Dieses Dokument bildet den Stand der Technik für Anspruch 1.

Aufgabe der Erfindung ist, einen Laststufenschalter zu schaffen, wobei zuverlässig, manipulationssicher und auf fehlerunanfällige Weise die Schaltstellungen des Laststufenschalters erfasst werden können. Zudem soll der Laststufenschalter einfach zu warten sein.

Diese Aufgabe wird von einem Laststufenschalter gelöst, der die Merkmale des Anspruchs 1 umfasst.

Die Erfindung betrifft einen Laststufenschalter. Der erfindungsgemäße Laststufenschalter umfasst ein Schaltrohr und einen Kraftspeicher zur Einstellung einer Schaltstellung des Schaltrohrs. Ferner umfasst der Laststufenschalter einen Detektor zur Erfassung einer Schaltstellung des Stufenschalters und einem Laststufenschaltergetriebe. Sowohl das Schaltrohr und als auch der Detektor sind über das Laststufenschaltergetriebe mit dem Kraftspeicher mechanisch gekoppelt.

Erfindungsgemäß ist ein Vorwähler und ggf. ein Feinwähler des Laststufenschalters jeweils über das Laststufenschaltergetriebe mit dem Kraftspeicher zur Einstellung einer Schaltstellung des Vorwählers mit dem Detektor zur Erfassung seiner Schaltstellung mechanisch gekoppelt. Die Schaltstellung des Laststufenschalters ergibt sich in dieser Ausführungsform aus einer Kombination der Stellung von Schaltrohr, Vorwähler und ggf. Feinwähler. Das Laststufenschaltergetriebe koppelt beispielsweise eine Superposition der Bewegungen von Schaltrohr, Vorwähler und ggf. Feinwähler in den Detektor ein.

Insbesondere kann der Detektor ein über das Laststufenschaltergetriebe eingekoppeltes mechanisches Eingangssignal erfassen und in ein elektronisches Signal der Schaltstellung des Laststufenschalters wandeln und ausgeben. Zum Beispiel kann eine elektronische Platine im Detektor vorgesehen sein, die das elektronische Signal weiterverarbeitet, beispielsweise verstärkt und/oder digitalisiert.

Der Detektor kann ein Nockenschaltwerk und/oder Gebersystem umfassen. In einer besonderen Ausführungsform umfasst der Detektor ein Nockenschaltwerk, das aus mindestens einer Nockenscheibe mit mehreren Schaltstellungspositionen und mindestens einer Nocke besteht. Die mindestens eine Nocke ist an jeder Schaltstellungsposition lösbar verbindbar. Die Nockenscheibe des Detektors dient beispielsweise der Erfassung von Endstellungsposition des Laststufenschalters. Insbesondere können so Fehlschaltungen des Laststufenschalters vermieden werden. Dazu kann der mindestens einen Nockenscheibe je mindestens ein Schalter zur Erfassung einer Endstellungsposition des Laststufenschalters derart zugeordnet sein, dass jeder Schalter mit zumindest einer Nocke betätigbar ist.

Die eigentliche Erfassung der Schaltstellung des Laststufenschalters kann über ein Gebersystem erfolgen, das teilweise auf der Nockenscheibe integriert ist. Das Gebersystem kann beispielsweise als Halleffektgeber, optischer Geber oder Potentiometer ausgebildet sein. In einer besonderen Ausführungsform der Erfindung umfasst es mehrere Schleifkontakte und einen Schleifer. An jeder Schaltstellungsposition der mindestens einen Nockenscheibe ist mindestens ein Schleifkontakt ausgebildet, der mit einem Schleifer elektrisch koppelbar ist.

Zwar reicht eine erfindungsgemäße Nockenscheibe zur vollständigen Erfassung der Endstellungen und Schaltstellungen des Laststufenschalters. Aus Sicherheitsgründen kann der Detektor jedoch redundant mit mehreren solcher Nockenscheiben ausgelegt werden. Dabei kann ein Schleifer gleichzeitig die Schleifkontakte zweier Nockenscheiben elektrisch ankoppeln.

Der Vorteil einer solchen modular aufgebauten Nockenscheibe ist, dass der Detektor durch einfaches Versetzen von Nocken auf der Nockenscheibe auf Laststufenschalter mit unterschiedlicher Anzahl von Schaltstellungen angepasst werden kann. Außerdem sind so die modularen Bauteile des Detektors standardisierbar. Dies senkt die Kosten für Produktion und Vorhaltung von Ersatzteilen.

Ferner kann ein Detektorgehäuse zur Aufnahme des Detektors auf einem Deckel des Laststufenschalters angeordnet ist. Insbesondere kann ein Gehäusedeckel lösbar angebracht werden, so dass man den Detektor auf einfache Weise warten oder austauschen kann, ohne den Deckel des Laststufenschalters demontieren oder das Laststufenschaltergetriebe ausbauen zu müssen.

Zusätzlich zum Detektor zur Erfassung der Schaltstellung des Laststufenschalters kann ein Laufdetektor vorgesehen sein. Der Laufdetektor ist erfindungsgemäß einer Eintriebswelle des Laststufenschaltergetriebes zugeordnet, über die der Kraftspeicher aufgezogen werden kann. Der Laufdetektor kann die Drehbewegung der Eintriebswelle erfassen und als elektronisches Signal wandeln und ausgeben. Die Eintriebswelle koppelt ggf. über ein Motorgetriebe an einen Elektromotor oder an ein manuelles Notbetätigungsmittel. Die Erfassung ihrer Drehbewegung gestattet es, zu überwachen, wie der Kraftspeicher über den Elektromotor oder das Notbetätigungsmittel aufgezogen wird.

Der Laufdetektor kann als Gebersystem ausgebildet sein, beispielsweise als Nockenschaltwerk. Das Gebersystem kann als Absolutwertgeber ausgebildet sein. Absolutwertgeber geben eine Längen- oder Winkelinformation einer zu messenden Vorrichtung in Form eines absoluten, meist digitalisierten Zahlenwertes aus. Da kein Bezug auf eine Referenz nötig ist, können sie sofort nach Einschalten den Messbetrieb aufnehmen, was für den einfachen und sicheren Betrieb des erfindungsgemäßen Laststufenschalters von Vorteil ist.

Der Detektor oder der Detektor und der Laufdetektor sind mit einer Steuereinheit zur Steuerung oder Regelung des Laststufenschalters elektrisch verbunden. Dadurch kann aufgrund der elektrischen Signale von Detektor und ggf. Laufdetektor der Elektromotor des Laststufenschalters geregelt werden, der letztlich die Beschaltung des Laststufenschalters treibt.

Die erfinderische Idee, die im vorliegenden Laststufenschalter verwirklicht ist, beruht auf dem Abgriff der sprungartigen Antriebsbewegung des Kraftspeichers, die tatsächlich auf das Schaltrohr und ggf. Vorwähler wirkt, statt einer kontinuierlichen Bewegung der Eintriebswelle, die den Kraftspeicher aufzieht und währenddessen nicht mit dem Schaltrohr in Wirkverbindung steht. Wenn der Kraftspeicher z.B. klemmt der oder irrtümlich nicht voll aufgezogen wird, so dass er nicht auslöst, dann würde in einem Laststufenschalter des Standes der Technik die angezeigte Schaltstellung von der tatsächlichen Schaltstellung auseinanderfallen. Bisher beruht die Detektion der Schaltstellung auf der Drehbewegung der Eintriebswelle. Eintriebswelle und Kraftspeicher können sich unabhängig voneinander bewegen. Erfindungsgemäß kann dagegen nur eine Schaltstellungsänderung detektiert werden, wenn sich der Kraftspeicher tatsächlich betätigt. Insbesondere wird dies durch die spezielle Ausführungsform des Drehumsetzers der Laststufenschaltergetriebes sichergestellt. Der Drehumsetzer weist einen Mitnehmer und einen Nockentreiber zum Einkoppeln einer Bewegung des Kraftspeichers je auf den Detektor und auf das Schaltrohr. Mitnehmer und Nockentreiber sind starr aneinander gekoppelt. Dadurch ist sichergestellt, dass der Kraftspeicher immer gleichzeitig auf Detektor und Schaltrohr wirkt. Die Bewegung des Kraftspeichers wird durch je einen mechanischen Übertragungsmechanismus des Laststufenschaltergetriebes an den Detektor und das Schaltrohr übertragen. Die Bauteile dieser Übertragungsmechanismen können stabil, kompakt und schlupffrei ausgebildet sein. Zudem liegen sie im Inneren des Laststufenschalters geschützt vor Umwelteinflüssen. Dadurch ist das gesamte Laststufenschaltergetriebe demselben Temperaturbereich ausgesetzt, so dass thermisch induziertes mechanisches Spiel bzw. Verspannungen vermieden wird.

Ein wesentlicher Vorteil der Erfindung liegt vor allem in der einfachen, im Laststufenschaltergetriebe integrierten Ankopplung des Detektors zur Erfassung der Schaltstellung des Laststufenschalters. Bestehende Lösungen des Stands der Technik bilden hingegen über das Laststufenschaltergetriebe im das damit gekoppelte Motorgetriebe des Elektromotors nach. Die der damit verbundene Kupplungsvorgang und die Synchronisation des Elektromotors und des Laststufenschalters wird dabei sehr aufwendig und fehleranfällig. Fallen angezeigte und tatsächliche Schaltposition auseinander, kann ein irrtümlicher Kuppel- und Schaltvorgang zum Bruch der Endstellungsbegrenzungen führen. Dies wird erfindungsgemäß ausgeschlossen. Die erfindungsgemäße Vereinfachung substituiert ein für diesen Kupplungsvorgang nötige Steuergetriebe. Bricht ein Gestänge oder eine Welle im Steuergetriebe, kann dies zudem nicht unmittelbar erkannt werden, weil die angezeigte und die tatsächliche Schaltstellung auseinanderfallen. Zudem muss oft aus konstruktiven Gründen die Bewegung über große Strecken geführt werden. Je länger diese Strecke ist, desto größer wird tendenziell das mechanische Spiel, das die Schaltstellung verfälschen kann. Zudem ist ein solches indirektes Steuergetriebe mit Zusatzkosten verbunden, die erfindungsgemäß entfallen.

Ein weiterer Vorteil der Erfindung ist, dass Elektromotor z.B. zu üblichen Wartungsarbeiten ausgebaut werden kann, ohne dass in die mechanische Kopplung zwischen Detektor des Laststufenschaltergetriebes und des Schaltrohrs eingegriffen werden muss. Dadurch können die angezeigte und die tatsächliche Schaltposition des Stufenschalters nicht auseinanderfallen. Beim Einbau des Elektromotors ist keine aufwendige Neukalibration von angezeigter und tatsächlicher Schaltstellung nötig.

Nachfolgend sind die Erfindung und ihre Vorteile unter Bezugnahme auf die beigefügten Zeichnungen ausführlicher beschrieben. Es zeigen:
- Fig. 1: eine Perspektivansicht eines erfindungsgemäßen Laststufenschalters in einer Ausführungsform eines dreiphasigen Lastwählers mit Vorwähler;
- Fig. 2: eine Perspektivansicht auf das Laststufenschaltergetriebe des erfindungsgemäßen Laststufenschalters;
- Fig. 3: eine weitere Perspektivansicht auf das Laststufenschaltergetriebe des erfindungsgemäßen Laststufenschalters;
- Fig. 4: eine Perspektivansicht von unten auf das Laststufenschaltergetriebe des erfindungsgemäßen Laststufenschalters;
- Fig. 5: eine weitere Perspektivansicht auf den oberen Teil des Laststufenschalters wobei der eingebaute Kraftspeicher sichtbar ist;
- Fig. 6: eine Perspektivansicht auf den Deckel des erfindungsgemäßen Laststufenschalters aus Fig. 1 wobei eine Steuereinheit dargestellt ist;
- Fig. 7: eine Perspektivansicht auf eine Ausführungsform des Detektors zur Erfassung der Schaltstellung des Laststufenschalters; und
- Fig. 8: eine angeschnittene Perspektivansicht der in Fig. 7 gezeigten Ausführungsform des Detektors zur Erfassung der Schaltstellung des Laststufenschalters.

Für gleiche oder gleich wirkende Elemente der Erfindung werden identische Bezugszeichen verwendet. Der Übersicht halber werden nur Bezugszeichen dargestellt, die für die Beschreibung der jeweiligen Figur erforderlich sind. Die beispielhaft dargestellten Ausführungsformen des erfindungsgemäßen Laststufenschalters stellen keine Einschränkung des durch die Patentansprüche definierten Schutzbereichs für die Erfindung dar.

Fig. 1 zeigt eine Perspektivansicht eines erfindungsgemäßen Laststufenschalters in Form eines dreiphasigen Lastwählers 1. Der Lastwähler 1 weist hier als Antrieb einen Elektromotor 3 mit einem Getriebe 5 auf, der einen nicht dargestellten Kraftspeicher aufzieht. Ist der Kraftspeicher vollständig aufgezogen, d. h. gespannt, wird er entklinkt, gibt seine Energie schlagartig frei und betätigt ein Schaltrohr 15. Das rotierende Schaltrohr 15 ist dabei im Ölgefäß 18 drehbar angeordnet, so dass unterschiedliche Schaltposition eingestellt werden können. Das Ölgefäß 18 ist nach oben hin mit einem Deckel 19 verschlossen und trägt ferner einen Boden 21.

Der erfindungsgemäße Lastwähler 1 besitzt drei Phasen L1, L2, L3, die übereinander im Ölgefäß 18 angeordnet sind. Über den drei Phasen L1, L2, L3 sitzt ein Vorwähler 37 am Schaltrohr angebracht. Elektrische Anschlusselemente 39 sind dabei derart am Lastwähler 1 angeordnet, dass sie durch eine Wand 17 des Ölgefäßes 18 greifen.

Fig. 2 zeigt eine Perspektivansicht auf das Laststufenschaltergetriebe 100 des erfindungsgemäßen Laststufenschalters 1. Das Laststufenschaltergetriebe 100 ist auf einer Montageplatte 101 angeordnet, die lösbar mit dem angeschnitten dargestellten Deckel 19 des Laststufenschalters 1 verbunden ist. Eine Eintriebswelle 9 ist über ein Motorgetriebe 5 mit einem Elektromotor 3 gekoppelt. Die Eintriebswelle 9 treibt einen Drehumsetzer 110, um einen mit dem Drehumsetzer 110 gekoppelten Kraftspeicher 13 (siehe Fig. 5) aufzuziehen. Dabei führt die Eintriebswelle 9 typischerweise eine halbe Umdrehung aus. Ebenso ist eine volle Umdrehung der Eintriebswelle 9 denkbar. Sobald der Kraftspeicher 13 voll aufgezogen ist, wird er entklinkt und bewirkt eine Drehbewegung des Drehumsetzers 110. Der Drehumsetzer 110 treibt einerseits ein Malteserkreuz 120, mit dem das Schaltrohr 15 und über einen Vorwählertreiber 140 mit einem Vorwähler 37 verbunden ist. Durch eine geeignete mechanische Übersetzung dreht sich das Schaltrohr 15 dabei beispielsweise um einen Winkel von 30° pro Schaltvorgang. Der Vorwähler wird beispielsweise von einer "plus-Position" über eine "Null-Position" in eine "Minus-Position" geschaltet. Anderseits treibt der Drehumsetzer 110 einen Drehaufnehmer 130, der wiederum einen Anzeigetreiber 150 treibt. Der Anzeigetreiber 150 bewirkt eine Drehbewegung im Detektor 200 von beispielsweise einer zwanzigstel Umdrehung pro 30°-Drehung des Schaltrohrs 15. Ferner koppelt der Vorwählertreiber 140 die Schaltbewegung des Vorwählers 37 auf Drehaufnehmer 130 ein, die über den Anzeigetreiber 150 ebenfalls auf den Detektor 200 wirkt. Diese Wirkung kann beispielsweise darin bestehen, dass der Drehsinn der vom Schaltrohr 15 bewirkten zwanzigstel-Drehung im Detektor 200 umgekehrt wird. Je nach Ausgestaltung des Getriebes kann es notwendig sein, das Schaltrohr 15 auf eine definierte Schaltstellungsposition 201, 202 oder 203 zu schalten, bevor der Vorwähler 37 beschaltbar ist. Dies kann eine zusätzliche "Null-Position" des Schaltrohres 15 sein. Somit können über das Laststufenschaltergetriebe 100 die Schaltbewegungen des Schaltrohrs 15 und des Vorwählers 37 gleichzeitig in den Detektor 200 eingekoppelt und detektiert werden. In die so detektierbare Schaltstellung des Laststufenschalters 1 gehen sowohl die Stellung des Schaltrohrs 15 als auch des Vorwählers 37 ein. Hat das Schaltrohr 15 beispielsweise 8 Schaltstellungen und die Null-Position und der Vorwähler 37 eine "plus-Position" und eine "Minus-Position", so ergeben sich für den gesamten Laststufenschalter 1 insgesamt 19 Schaltstellungen, die auf dem Detektor 200 z.B. als "-8, ..., -1, 0, +1,..., +8" dargestellt werden können. Dabei bezeichnet beispielsweise die Schaltstellung "-3", dass der Vorwähler 37 in "Minus-Position" und das Schaltrohr in der dritten von acht Schaltpositionen ist. Analog zum Vorwähler 37 kann auch ein Feinwähler (nicht dargestellt) in die Schaltstellungsdetektion über das Laststufenschaltergetriebe 100 eingebunden werden.

Der Kraftspeicher 13 wird über eine Eintriebswelle 9 vom Elektromotor 3 aufgezogen. Ist er vollständig aufgezogen, wird er entklinkt, so dass er in seine Ruheposition zurückschnellt. Dabei koppelt das Laststufenschaltergetriebe 100 den Kraftspeicher 13 derart an das Schaltrohr 15, dass zumindest ein Teil seiner Bewegungsenergie in eine Drehbewegung des Schaltrohrs 15 übertragen wird. Gleichzeitig koppelt das Laststufenschaltergetriebe 100 den Kraftspeicher 13 derart an den Detektor 200, dass er eine Bewegung aufnimmt. Die vom Detektor 200 aufgenommene Bewegung ist über das Laststufengetriebe 100 mit der Drehbewegung des Schaltrohrs 15 korreliert und folglich ein Maß für die Drehbewegung des Schaltrohrs 15. Beispielsweise dreht sich eine mit dem Detektor 200 verbundene Anzeigewelle 151 um einen Winkel von 5°, wenn sich das Schaltrohr um 30° dreht. Vorzugsweise wird beim Entklinken die Eintriebswelle 9 vom Kraftspeicher 13 entkoppelt und bei Erreichen der Ruheposition des Kraftspeichers 13 wieder eingekoppelt, so dass die Eintriebswelle 9 keine dem sich entspannenden Kraftspeicher 13 gegenläufige Bewegung ausführt. Alternativ kann. auch die Kopplung zwischen Kraftspeicher 13 und seiner Eintriebswelle 9 bestehen bleiben und lediglich der Elektromotor 3 stromlos geschalten werden, so dass er vom Kraftspeicher 13 mit geringem Energieaufwand mitgedreht werden kann.

Fig. 3, 4 und 5 zeigen eine verschiedene Perspektivansichten auf das Laststufenschaltergetriebe 100 des Laststufenschalters 1. Der Übersichtlichkeit halber ist der Kraftspeicher 13 nur in Fig. 5 dargestellt.

Die Eintriebswelle 9 des Laststufenschaltergetriebes 100 wird über ein Motorgehäuse 5 von einem Elektromotor 3 getrieben. Ein Eintriebswellenzahnrad 115 der Eintriebswelle 9 treibt über ein Drehaufnehmerzahnrad 116 des Drehumsetzers 10 eine Kurbel 113 des Drehumsetzers 110. Die Kurbel 113 spannt den Kraftspeicher 13. Sobald die Kurbel 113 den Kraftspeicher 13 vollständig aufgezogen hat, wird sie automatisch vom Eintriebswellenzahnrad 115 der Eintriebswelle 9 entklinkt und vom Kraftspeicher 13 getrieben. Die entklinkte Kurbel 113 treibt den Drehumsetzer 110. Der Drehumsetzer 110 treibt einerseits über einen ersten Mitnehmer 111 mit einem ersten Mitnehmerrad 112 eine erste Nockenscheibe 131 eines Drehaufnehmers 130 und anderseits über einen Maltesertreiber 114 eine Malteserscheibe 120. Die Malteserscheibe 120 treibt einerseits ein Schaltrohr 15 des Laststufenschalters 1 und anderseits einen Vorwählertreiber 140 zum Treiben eines Vorwählers 37 des Laststufenschalters 1. Der Vorwählertreiber 140 treibt über einen zweiten Mitnehmer 141 mit einem zweiten Mitnehmerrad 142 eine zweite Nockenscheibe 132 des Drehaufnehmers 130. Ein Drehaufnehmerzahnrad 145 des Drehaufnehmes 140 treibt direkt oder über ein Zwischenzahnrad 146 ein Anzeigewellenzahnrad 152, das axial und starr verbunden auf einer Anzeigewelle 151 sitzt, so dass eine Drehbewegung der Anzeigewelle 151 bewirkt wird. Die Anzeigewelle 151 ist mit dem Detektor 200 mechanisch gekoppelt. Die Drehbewegung der Anzeigewelle 151 wird vom Detektor 200 erfasst und in ein elektrisches Signal gewandelt und ausgegeben. Ferner ist an der Eintriebswelle 9 ein Laufdetektor 300 angeordnet. Der Laufdetektor ist beispielsweise als Gebersystem oder Nockenschaltwerk ausgebildet und erfasst die Drehbewegung der Eintriebswelle 9 und somit mittelbar über das Motorgetriebe 5 die Antriebsbewegung des Elektromotors 3.

Fig. 6 zeigt eine Perspektivansicht auf den Deckel 19 des Laststufenschalters 1 und seine Verbindung zu einer Steuereinheit 400. Die Anzeigewelle 151 wird durch eine Öffnung (nicht dargestellt) im Deckel 19 geführt, so dass der Detektor 200 auf dem Deckel 19 angeordnet werden kann. Auf dem Deckel 19 ist ein Detektorgehäuse 240 zur Aufnahme des Detektors 200 ausgebildet. Das Detektorgehäuse 240 ist mit einem Detektorgehäusedeckel 241 (siehe Fig. 1) verschließbar und öffenbar, so dass der Detektor 200 einfach zugänglich und ggf. ausgetauscht werden kann, ohne den Deckel 19 demontieren zu müssen. Desgleichen ist der Laufdetektor 300 in einem Zwischengehäuse 14 aufgenommen. Über Steuerleitungen 401 sind der Detektor 200, der Laufdetektor 300, den Elektromotor 3 direkt oder eine Motorsteuerung 430 des Elektromotors 3, und/oder eine Getriebesteuerung 450 des Motorgetriebes 5 mit einer Steuereinheit 400 zur Steuerung und/oder Regelung des Laststufenschalters 1 verbunden. In einem Regelkreis kann die Steuereinheit 400 beispielsweise den Elektromotor 430 anhand der Signale von Detektor 200 und Laufdetektor 300 regeln.

Figs. 7 und 8 zeigen eine Perspektivansicht auf eine Ausführungsform des Detektors 200 zur Erfassung der Schaltstellung des erfindungsgemäßen Laststufenschalters 1. In Fig. 7 ist die Nockenscheibe 211 angeschnitten dargestellt. Der Detektor 200 besteht aus einer elektronischen Platine 230 mit Platinenkontakten 231. Die Platine 230 trägt ein Nockenschaltwerk 210. Dieses Nockenschaltwerk 210 besteht aus mindestens einer Nockenscheibe 211 mit mehreren Schaltstellungspositionen 201, 202, 203 und mindestens einer Nocke 212. Die mindestens eine Nocke 212 ist an jeder Schaltstellungsposition 201, 202, 203 lösbar verbindbar. Auf der Oberseite 232 und auf der Unterseite (in dieser Perspektivansicht nicht darstellbar) der Platine 230 sind je eine Nockenscheibe 211 drehbar gelagert und mit der Anzeigewelle 151 des Laststufenschaltergetriebes 100 koppelbar. Pro Schaltvorgang des Schaltrohrs 15 führt diese Nockenscheibe 211 beispielsweise eine zwanzigstel Umdrehung aus. Der Drehsinn dieser Umdrehung wird vermittels des Laststufenschaltergetriebes 100 von der Stellung des Vorwählers 37 bestimmt. Der mindestens einen Nockenscheibe 211 ist je mindestens ein Schalter 220 zur Erfassung einer Endstellungsposition 201 des Laststufenschalters 1 derart zugeordnet. Jeder Schalter 220 ist derart mit zumindest einer Nocke 212 betätigbar.

Ferner umfasst der Detektor ein Gebersystem 250. Das Gebersystem 250 umfasst mehrere Schleifkontakte 214 und einen Schleifer 215, der starr mit der Platine verbunden ist. An jeder Schaltstellungsposition 201, 202, 203 der mindestens einen Nockenscheibe 210 ist mindestens ein Schleifkontakt 214 ausgebildet, der mit dem Schleifer 215 elektrisch koppelbar ist. Prinzipiell genügt eine erfindungsgemäße Nockenscheibe 211 im Detektor 200, um die Schaltstellung des Laststufenschalters 1 zu erfassen. Der Detektor 200 ist jedoch aus Sicherheitsgründen redundant mit der zweiten und eventuell weiteren Nockenscheiben 211 versehen. Ein Schleifer 215 kann zwei benachbarten Nockenscheiben 211 zugeordnet sein. Die elektronische Platine 230 kann zum Beispiel die vom Detektor 200 erfasste Schaltstellungsposition 201, 202, 203 in ein elektronisches Signal weiterverarbeiten, beispielsweise verstärken und/oder digitalisieren.

Es ist dem Fachmann selbstverständlich, dass die Vorrichtungsmerkmale der der vorangegangen beschriebenen Ausführungsformen einzeln und untereinander kombiniert in einem erfindungsgemäßen Laststufenschalter nach einem der nachfolgenden Patentansprüche eingesetzt werden können, ohne den von ihnen definierten Schutzbereich zu verlassen.

### Bezugszeichenliste

- 1: Laststufenschalter, Lastwähler
- 3: Elektromotor
- 5: Motorgetriebe
- 9: Eintriebswelle
- 12: Federanordnung
- 13: Kraftspeicher, Energiespeicher
- 14: Zwischengehäuse
- 15: Schaltrohr
- 17: Wand
- 18: Ölgefäß
- 19: Deckel
- 21: Boden
- 37: Vorwähler
- 39: Elektrische Anschlusselemente
- 100: Laststufenschaltergetriebe
- 101: Montageplatte
- 110: Drehumsetzer
- 111: erster Mitnehmer
- 112: erstes Mitnehmerrad
- 113: Kurbel
- 114: Maltesertreiber
- 115: Eintriebswellenzahnrad
- 116: Drehaufnehmerzahnrad
- 120: Malteserscheibe
- 130: Drehaufnehmer
- 131: erstes Nockenrad
- 132: zweites Nockenrad
- 140: Vorwählertreiber
- 141: zweiter Mitnehmer
- 142: zweites Mitnehmerrad
- 143: dritter Mitnehmer
- 144: drittes Mitnehmerrad
- 145: Drehaufnehmerzahnrad
- 146: Zwischenzahnrad
- 150: Anzeigetreiber
- 151: Anzeigewelle
- 200: Schaltstellungsdetektor
- 201, 202,: Schaltstellungspositionen
- 210: Nockenscheibe
- 211: Scheibe
- 212: Nocke
- 213: Überstand
- 214: Schleifkontakt
- 215: Schleifer
- 216: Adapter
- 217: Gegenadapter
- 220: Schalter
- 221: Hebel
- 222: elektrische Kontakte
- 230: Platine
- 231: Platinenkontakte
- 240: Detektorgehäuse
- 241: Detektorgehäusedeckel
- 250: Gebersystem
- 300: Laufdetektor
- 400: Steuereinheit
- 401: elektrische Steuerleitungen
- 430: Motorsteuerung
- 430: Getriebesteuerung
- L1, L2, L3: Phase

## Patentansprüche

1. Laststufenschalter (1), umfassend
- ein Schaltrohr (15);
- einen Vorwähler (37);
- ein Laststufenschaltergetriebe (100) mit einem Drehumsetzer (110), einem Drehaufnehmer (130) und einem Vorwählertreiber (140), das an das Schaltrohr (15) und den Vorwähler (37) mechanisch gekoppelt ist;
- einen Kraftspeicher (13) zur Einstellung einer Schaltstellung des Schaltrohrs (15);
- einen Detektor (200) zur Erfassung der Schaltstellung des Laststufenschalters (1), die eine Kombination aus der Stellung des Schaltrohrs (15) und des Vorwählers (37) ist;
- eine Steuereinheit (400) mit der der Detektor (200) zur Regelung des Laststufenschalters (1) elektrisch verbunden ist;
wobei
- über das Laststufenschaltergetriebe (100) der Kraftspeicher (13) und das Schaltrohr (15) mechanisch gekoppelt sind;
- über das Laststufenschaltergetriebe (100) der Vorwähler (37) betätigt wird,
- der Detektor (200) über das Laststufenschaltergetriebe (100) mit dem Kraftspeicher (13) mechanisch gekoppelt ist;
- mittels des Detektors (200) ein elektronisches Signal zur Erfassung der Schaltstellung des Laststufenschalters (1) ausgebbar ist und
- die Steuereinheit (400) dazu eingerichtet ist, einen Elektromotor des Laststufenschalters (1) aufgrund des elektronischen Signals zu regeln.

2. Laststufenschalter (1) nach einem der vorigen Ansprüche, wobei
- der Detektor (200) ein Nockenschaltwerk (210) und/oder Gebersystem (250) umfasst.

3. Laststufenschalter (1) nach dem vorigen Anspruch, wobei
- das Nockenschaltwerk (210) aus mindestens einer Nockenscheibe (211) mit mehreren Schaltstellungspositionen (201, 202, 203) und mindestens einer Nocke (212) besteht, die an jeder Schaltstellungsposition (201, 202, 203) lösbar verbindbar ist.

4. Laststufenschalter (1) nach dem vorigen Anspruch, wobei
- jeder Nockenscheibe (211) mindestens ein Schalter (220) zur Erfassung einer Endstellungsposition (201) des Laststufenschalters (1) derart zugeordnet ist, dass jeder Schalter (220) mit zumindest einer der Nocken (212) betätigbar ist.

5. Laststufenschalter (1) nach dem vorigen oder vorvorigen Anspruch, wobei
- das Gebersystem (250) mehrere Schleifkontakte (214) und einen Schleifer (215) umfasst;
- an jeder Schaltstellungsposition (201, 202, 203) mindestens ein Schleifkontakt (214) ausgebildet ist, der mit dem Schleifer (215) elektrisch verbindbar ist.

6. Laststufenschalter (1) nach einem der vorigen Ansprüche, wobei
- ein Detektorgehäuse (240) zur Aufnahme des Detektors (200) auf einem Deckel (19) des Laststufenschalters (1) angeordnet ist.

7. Laststufenschalter (1) nach einem der vorigen Ansprüche, wobei
- einer Eintriebswelle (9) des Laststufenschaltergetriebes (100) zum Aufziehen des Kraftspeichers (13) ein Laufdetektor (300) zur Erfassung ihrer Drehbewegung zugeordnet ist, so dass eine Drehbewegung der Eintriebswelle (9) als ein elektronisches Signal ausgebbar ist.

8. Laststufenschalter (1) nach dem vorigen Anspruch, wobei
- der Detektor (200) oder der Detektor (200) und der Laufdetektor (300) mit einer Steuereinheit (400) zur Steuerung oder Regelung des Laststufenschalters (1) elektrisch verbunden sind.

## Claims

1. On-load tap changer (1) comprising
- a switching tube (15),
- a preselector (37);
- an on-load tap changer transmission (100) with a rotation translator (11), a rotation pick-up (130) and a preselector driver (140), which is mechanically coupled to the switching tube (15) and the preselector (37);
- an energy store (13) for setting a switch setting of the switching tube (15);
- a detector (200) for detecting the switch setting of the on-load tap changer (1), which is a combination of the setting of the switch tube (15) and the preselector (37); and
- a control unit (400) with which the detector (200) is electrically connected for regulation of the on-load tap changer (1);
wherein
- the energy store (13) and the switching tube (15) are mechanically coupled by way of the on-load tap changer transmission (100);
- the preselector (37) is actuated by way of the on-load tap changer transmission (100);
- the detector (200) is mechanically coupled with the energy store (13) by way of the on-load tap changer transmission (100);
- an electronic signal for detection of the switch setting of the on-load tap changer (1) can be output by means of the detector (200); and
- the control unit (400) is arranged to regulate an electric motor of the on-load tap changer (1) on the basis of the electronic signal.

2. On-load tap changer (1) according to the preceding claim, wherein
- the detector (200) comprises a cam switching mechanism (210) and/or transmitter system (250).

3. On-load tap changer (1) according to the preceding claim, wherein
- the cam switching mechanism (210) consists of at least one cam disc (211) with a plurality of switch setting positions (201, 202, 203) and at least one lobe (212), which is detachably connectible at each switch setting position (201, 202, 203).

4. On-load tap changer (1) according to the preceding claim, wherein
- at least one switch (220) for detection of an end setting position (201) of the on-load tap changer (1) is so associated with each cam disc (211) that each switch (220) is actuable by at least one of the lobes (212).

5. On-load tap changer (1) according to the preceding claim or the claim before that, wherein
- the transmitter system (250) comprises a plurality of wiper contacts (214) and a wiper (215); and
- at least one wiper contact (214), which is electrically connectible with the wiper (215), is formed at each switch setting position (201, 202, 203).

6. On-load tap changer (1) according to any one of the preceding claims, wherein
- a detector housing (240) for receiving the detector (200) is arranged on a cover (19) of the on-load tap changer (1).

7. On-load tap changer (1) according to any one of the preceding claims, wherein
- associated with a drive input shaft (9) of the on-load tap changer transmission (100) for drawing up the energy store (13) is a movement detector (300) for detection of its rotational movement so that a rotational movement of the drive input shaft (9) can be output as an electronic signal.

8. On-load tap changer (1) according to the preceding claim, wherein
- the detector (200), or the detector (200) and the movement detector (300), is or are electrically connected with a control unit (400) for control or regulation of the on-load tap changer (1).

## Revendications

1. Changeur de prises en charge (1) comprenant :
- un tube de commutation (15),
- un présélecteur (37),
- une transmission de changeur de prises en charge (100) comprenant un convertisseur rotatif (110), un récepteur rotatif (130) et un entraîneur de présélection (140) qui est couplé mécaniquement au tube de commutation (15) et au présélecteur (37),
- un accumulateur de force (13) permettant de régler la position de commutation du tube de commutation (15),
- un détecteur (200) permettant de détecter la position de commutation du changeur de prises en charge (1) qui est une combinaison de la position du tube de commutation (15) et du présélecteur (37),
- une unité de commande (400) avec laquelle le détecteur (200) est relié électriquement pour permettre de régler le changeur de prises en charge (1),
dans lequel
- l'accumulateur de force (13) et le tube de commutation (15) sont couplés mécaniquement par l'intermédiaire de la transmission (100) du commutateur à gradins en charge,
- le présélecteur (37) est actionné par l'intermédiaire de la transmission (100) du changeur de prises en charge,
- le détecteur (200) est couplé mécaniquement à l'accumulateur de force (13) par l'intermédiaire de la transmission (100) du changeur de prises en charge,
- un signal électronique permettant de détecter la position de commutation du changeur de prises en charge (1) peut être délivré au moyen du détecteur (200), et
- l'unité de commande (400) est réalisée pour permettre de régler le moteur électrique du changeur de prises en charge (1) sur le fondement du signal électronique.

2. Changeur de prises en charge (1) conforme à l'une des revendications précédentes,
- dans lequel le détecteur (200) comporte un mécanisme de commutation à cames (210) et/ou un système capteur (250).

3. Changeur de prises en charge (1) conforme à la revendication précédente,
- dans lequel le mécanisme de commutation à cames (210) est constitué par au moins un disque à cames (211) ayant plusieurs emplacements de position de commutation (201, 202, 203) et au moins une came (212) qui peut être reliée de façon amovible à chaque emplacement de position de commutation (201, 202, 203).

4. Changeur de prises en charge (1) conforme à la revendication précédente, dans lequel :
- à chaque disque à cames (211) est associé au moins un commutateur (220) permettant de détecter l'emplacement de position final (201) du changeur de prises en charge (1) de sorte que chaque commutateur (220) puisse être actionné avec au moins l'une des cames (212).

5. Changeur de prises en charge (1) conforme à la revendication 3 ou 4, dans lequel :
- le système capteur (250) comporte plusieurs contacts glissants (214) et un curseur (215),
- à chaque emplacement de position de commutation (201, 202, 203) est formé au moins un contact glissant (214) qui peut être relié électriquement au curseur (215).

6. Changeur de prises en charge (1) conforme à l'une des revendications précédentes, dans lequel :
- un boîtier de détecteur (240) permettant de recevoir le détecteur (200) est installé sur le couvercle (19) du changeur de prises en charge (1).

7. Changeur de prises en charge (1) conforme à l'une des revendications précédentes, dans lequel :
- à l'arbre d'entraînement (9) de la transmission (100) du changeur de prises en charge est associé pour ouvrir l'accumulateur de force (13) un détecteur de passage (300) permettant de détecter son mouvement de rotation de sorte que le mouvement de rotation de l'arbre d'entraînement (9) puisse être délivré en tant que signal électronique.

8. Changeur de prises en charge (1) conforme à la revendication précédente, dans lequel :
- le détecteur (200) ou le détecteur (200) et le détecteur de passage (300) est(sont) relié(s) électriquement à une unité de commande (400) permettant de commander ou de régler le changeur de prises en charge (1).
